# EUROPÄISCHE PATENTSCHRIFT

(11) **EP 0 115 546 B1**
(45) Veröffentlichungstag und Bekanntmachung des Hinweises auf die Patenterteilung: **25.09.1991**
(21) Anmeldenummer: 83100692.9
(22) Anmeldetag: 26.01.1983
(51) Int. Cl.: B41J 7/96, B41F 33/00

(54) **Verfahren zum automatischen Ermitteln und Einregeln der Druckqualität eines Druckers**
Automatic print quality assessment and adjustment of a printer
Méthode pour déterminer et ajuster automatiquement la qualité d'impression d'une imprimante

(43) Veröffentlichungstag der Anmeldung: 15.08.1984
(73) Patentinhaber: IBM DEUTSCHLAND GMBH, D-70569 Stuttgart (DE); International Business Machines Corporation, Armonk, N.Y. 10504 (US)
(72) Erfinder: Ruppert, Werner, Dipl.-Ing., D-7036 Schönaich (DE)
(74) Vertreter: Blutke, Klaus Wilhelm, Dipl.-Ing.

(56) Entgegenhaltungen:
- ELEKTRONISCHE RECHENANLAGEN, 18. Jahrgang, Heft 6, Dezember 1976, Seiten 280-286
- IEEE TRANSACTIONS ON SYSTEMS, MAN, AND CYBERNETICS, Band SMC-8, Nr. 5, Mai 1978, Seiten 371-381, IEEE, New York, USA
- 4th IFAC/IFIP INTERNATIONAL CONFERENCE ON DIGITAL COMPUTER APPLICATIONS TO PROCESS CONTROL, Zürich, Schweiz, 19.-22. März 1974, Teil II, Seiten 477-487, Springer-Verlag, Berlin, DE.

## Beschreibung

Die Erfindung betrifft ein Verfahren zur Regelung der Druckqualität von von Druckern ausgedruckten Zeichen.

In dem Artikel "Die Überwachung einer Tiefdruckrotationsmaschine mit Hilfe eines Prozessrechners (4th IFAC/IFIP International Conference on Digital Computer Applications to Process Control, Zürich, Schweiz, 19.-22. März 1974, Teil II, Seiten 477-487, Springer-Verlag, Berlin, DE.) ist zwar eingangs erwähnt, daß die optische Farbdichte ein Kriterium zur Beurteilung der Druckqualität ist. Insbesondere wird jedoch nur ein Farbdichte-Regler für die optische Dichte beschrieben.

Dies geht jedoch am Thema der Druckqualität vorbei, da z.B. eine geringe Farbdichte nicht zwingend auch eine schlechtere Druckqualität im subjektiven Sinne darstellen muß. In dieser Schrift wird zwar behauptet, daß die optische Farbdichte ein Kriterium zur Beurteilung der Druckqualität wäre; jedoch erscheint als Regelgröße nicht die Druckqualität, sondern nur die optische Dichte.

Die Druckqualität ist eine subjektive Größe und kann empirisch aus einer statistisch relevanten Anzahl von Einzelbeurteilungen einer Reihe von gleich guten oder von stufenweise oder kontinuierlich in ihrer Qualität zunehmenden (oder auch abnehmenden) Vorlagen durch eine ebenfalls statistisch relevante Anzahl von Beobachtern ermittelt werden. Auf diese Weise kann man, wie eingehende Versuche in guter Übereinstimmung miteinander gezeigt haben, tatsächlich zu einer einigermaßen zuverlässigen Aussage über die Druckqualität kommen, insbesondere dann, wenn man die Ergebnisse in eine Anzahl von abgestuften Qualitätsklassen, beispielsweise sechs Qualitätsklassen, einordnet.

Das neue Verfahren soll vor allen Dingen dazu dienen, das Druckbild eines Zeilendruckers, Rasterdruckers, oder dgl. ständig zu überwachen und ggf. zu korrigieren. Es gibt dabei eine ganze Reihe von Parametern für die Druckqualität, die je nach Druckverfahren und Drucker verschiedene Bedeutung bzw. Wichtigkeit haben. Bei teilweise abgeschnittenen Buchstaben stimmt beispielsweise die Steuerung der Hammerflugzeit nicht oder es bewegt sich der Typenträger zu schnell oder zu langsam, die Hammerauslösung erfolgt zu früh oder zu spät. Undeutlicher oder zu starker Druck kann darauf hinweisen, daß der Anschlag des Druckhammers oder Druckkopfes beispielsweise zu stark oder zu schwach ist. Dies kann ferner ein Hinweis darauf sein, daß das Farbband oder Drucktuch ganz neu oder im Gegenteil schon fast so stark verbraucht ist, daß die Struktur des Farbbandes oder Farbtusches im Druck zu erkennen ist. Um diesen Schwierigkeiten Herr zu werden, wird man beispielsweise eine mittlere Druckqualität vorgeben, die trotzdem noch als sehr gut bezeichnet werden muß und versuchen, auf diese mittlere Druckqualität, die für Langzeitbetrieb mit Sicherheit das Optimum darstellt, einzuregeln.

Dies wird erfindungsgemäß dadurch erreicht, daß die subjektive Druckqualität durch menschliche Bewerter (Jury) aufgrund ihres subjektiven Eindruckes mit Wertzahlen (z.B. 1 = bestens; 1,5; 2; ... 6 = schlechtestens) benotet wird, daß für einen speziellen Drucker die geforderte subjektive Druckqualität durch eine bestimmte Wertzahl DQs vorgegeben in diesem gespeichert wird, daß in an sich bekannter Weise für ein ausgedrucktes Zeichen durch opto-elektronische Abtastung jedes seiner Bildelemente i (i = 1 bis n) längs der Skelettlinie des Zeichens und des Hintergrundes ein Bildkontrastsignalwert
(Rᵢ = Reflexionswert des i-ten Bildelementes
R_{B} = Reflexionswert des Hintergrundes)
ermittelt und aus allen Bildkontrastsignalwerten des Zeichens der arithmetische Mittelwert zu P̅C̅S̅ bestimmt wird, daß aus den Bildkontrastsignalwerten unter Bildung der Standardabweichung
und Bestimmung eines Druckqualitätsfaktors
ein objektiver Druckqualitätswert zu

${\text{DQ}}_{\text{o}} {\text{≧ a}}_{\text{o}} \text{+ a₁ lnx₂}$

(aₒ ≧ schlechteste Wertzahl)
a₁ wird so gewählt (als negativer Wert), daß sich bei einer besten Druckqualität für DQₒ die beste Wertzahl ergibt)
bestimmt wird, und daß bei einer Abweichung des objektiven Druckqualitätswertes DQₒ vom vorgegebenen subjektiven Druckqualitätswert DQₛ ein Nachregeln des DQₒ- auf den DQₛ-Wert dadurch erfolgt, daß die die objektive Druckqualität des Druckers beeinflussenden Größen entsprechend verändert werden.

Weitere Ausführungsformen der Erfindung sind dem Unteranspruch zu entnehmen.

Die Erfindung wird nunmehr anhand eines Ausführungsbeispiels in Verbindung mit der beigefügten Zeichnung, auf die im Text bezug genommen werden wird, näher beschrieben.

Zur Ermittlung eines subjektiven Druckqualitätsfaktors DQₛ wird eine repräsentative Menge von Druckvorlagen, die von gleicher und/oder unterschiedlicher Qualität sein können einer ebenso repräsentativen Gruppe von Bewertern zur Beurteilung vorgelegt. Die Bewerter werden dabei gebeten, die Qualität mit einem Faktor zwischen 1 und 6 mit der Möglichkeit von Zwischenwerten 1,5, 2,5, usw., zu bewerten. Diese Beurteilungen werden mit Hilfe statistischer Verfahren ausgewertet. Dies ergibt eine Formel, die hinreichend genau die Bewertung durch die Beurteiler mathematisch vorherzusagen gestattet, wenn die entsprechenden Druckqualitätsparameter durch Messung ermittelt worden sind. Einer dieser Parameter ist das Druckkontrastsignal PCS (Print Contrast Signal). Dieses wird entlang der Skelettlinie gemäß DIN 66 223 und auch über den Vorlagenhintergrund durch Abtastung mittels des oben genannten Abtastverfahrens ermittelt. Dieser Parameter ergibt sich also aus den unterschiedlichen Reflexionswerten der Skelettlinie zum Hintergrund.

Bei dieser Abtastung erhält man je nach Qualität der abgetasteten Zeichen einen anderen Wert. Die Variation dieses Parameters auf der Druckvorlage kann in drei Ausdrücken beschrieben werden:
1. P̅C̅S̅ (Mittelwert),
2. PCS Standardabweichung oder σ_{PCS} und
3. P̅C̅S̅ (Fehlstellen).

Demgemäß kann der Wert (1-P̅C̅S̅ F̅e̅h̅l̅s̅t̅e̅l̅l̅e̅n̅) als Durchschnittswert auch als Vollständigkeit eines Zeichens bezeichnet werden. Faßt man diese Begriffe in folgender Formel zusammen:
so ergibt sich eine hinreichend genaue Beschreibung des Beurteilungsverhaltens dieser Gruppe von menschlichen Bewertern bezüglich der Druckqualität der Vorlage. Dies zeigt die Zeichnung. Dort sind auf der Ordinate die Beurteilungswerte abgetragen, während der Druckqualitätsfaktor x₂ auf der Abszisse angegeben ist. Dabei ist unterstellt, daß die Gesamtheit der bewerteten Druckvorlagen durch diese Untermenge mit einer im Rahmen liegenden Genauigkeit hinreichend repräsentiert wird. Außerdem wird vorausgesetzt, daß die Standardabweichung einen von Null verschiedenen Wert aufweist. Dies ist im Normalfall immer der Fall.

Dieser x₂-Wert kann über den natürlichen Logarithmus linearisiert werden und man erhält dann eine lineare Skala von 1-6. Dabei ist dann eine Extrapolation auf Werte kleiner als 1 und größer als 6 möglich. In den meisten Fällen ist die Vollständigkeit der Zeichen sichergestellt; so daß sich die Formel für x₂ vereinfacht zu
Dies gilt immer entlang der Skelettlinie.

Für den unwahrscheinlichen Fall, daß PCS Standardabweichung Null ist, ist diese Formel natürlich nicht anwendbar. Der Grund dafür liegt darin, daß die wahre Funktion von x₂ erwartungsgemäß logarithmisch ist und daß die Formel für die Klassifizierung des Wertes der Druckqualität nur eine Annäherung aus einer Reihenentwicklung ist, damit die Formel nicht zu abstrakt wird. Für Untersuchungen mit sehr guten Druckqualitäten oder Schriftqualitäten sollte x₂ durch ln x₂ ersetzt werden. Dadurch erhält man eine lineare Abhängigkeit.

Diese Formel ist für alle Druckvorlagen anwendbar, bei denen der Druckkontrast, die Schwankungen des Druckkontrastes längs der Skelettlinie, die Schwankungen des Druckkontrastes zwischen verschiedenen Zeichen und die Vollständigkeit der einzelnen Zeichen sowie die Randschärfe der einzelnen Zeichen, die wesentlichen Komponenten für den Druckqualitätsfaktor sind.

Das Regelverfahren läuft dabei so ab, daß die in dem Drucker einer Regelung zugänglichen Parameter in einem Listenspeicher abgespeichert sind, und daß die Regelgrößen die Nachregelungen der einzelnen Parameter, die ihrer Effizienz nachgeordnet sind, nacheinander bewirken, bis die optimale Druckqualität durch ständigen Vergleich mit dem eingespeicherten Wert angenähert oder erreicht ist.

Die Abtastwerte können dabei prinzipiell entweder aus den Zeichen einer Druckzeile selbst oder aber durch außerhalb des Schriftbildes zu druckende besondere Zeichen, die sich für eine genaue Einregelung auf die optimale Druckqualität besonders eignen, gewonnen werden. Diese Muster können beispielsweise Punktraster, Strichraster, oder Raster mit nur einem Punkt oder Raster mit konzentrischen Kreisen oder ähnliches sein. Zur Durchführung des Verfahrens wird man dabei zweckmäßigerweise mit einem auf kleinstem Raum direkt über der Druckzeile angebrachten photoelektronischen Abtaster die Abtastwerte erfassen und mit Hilfe einer einfachen Rechenschaltung den Druckqualitätsfaktor DQ ableiten.

## Patentansprüche

1. Verfahren zur Regelung der Druckqualität von von Druckern ausgedruckten Zeichen, dadurch gekennzeichnet, daß die subjektive Druckqualität durch menschliche Bewerter (Jury) aufgrund ihres subjektiven Eindruckes mit Wertzahlen (z. B. 1 = bestens; 1,5; 2; ... 6 = schlechtestens) benotet wird, daß für einen speziellen Drucker die geforderte subjektive Druckqualität durch eine bestimmte Wertzahl DQs vorgegeben in diesem gespeichert wird, daß in an sich bekannter Weise für ein ausgedrucktes Zeichen durch opto-elektronische Abtastung jedes seiner Bildelemente i (i = 1 bis n) längs der Skelettlinie des Zeichens und des Hintergrundes ein Bildkontrastsignalwert (Rᵢ = Reflexionswert des i-ten Bildelementes
R_{B} = Reflexionswert des Hintergrundes)
ermittelt und aus allen Bildkontrastsignalwerten des Zeichens der arithmetische Mittelwert zu P̅C̅S̅ bestimmt wird, daß aus den Bildkontrastsignalwerten unter Bildung der Standardabweichung und Pestimmung eines Druckqualitätsfaktors ein objektiver Druckqualitätswert zu
${\text{DQ}}_{\text{o}} {\text{= a}}_{\text{o}} \text{+ a₁ lnx₂}$
(aₒ ≧ schlechteste Wertzahl)
a₁ wird so gewählt, (als negativer Wert) daß sich bei einer besten Druckqualität für DQₒ die beste Wertzahl ergibt)
bestimmt wird,
und daß bei einer Abweichung des objektiven Druckqualitätswertes DQₒ vom vorgegebenen subjektiven Druckqualitätswert DQₛ ein Nachregeln des DQₒ- auf den DQ_{S}-Wert dadurch erfolgt, daß die die objektive Druckqualität des Druckers beeinflussenden Größen entsprechend verändert werden.

2. Verfahren nach Anspruch 1,
dadurch gekennzeichnet,
daß bei Fehlstellen in der Skelettlinie der zu bewertenden Zeichen ein normierter durchschnittlicher PCS-Fehlstellenwert zu
P̅C̅S̅_{Fehl}
als Anteil der fehlenden Bildelemente im Verhältnis aller geforderten Bildelemente bestimmt wird, und daß sich der Druckqualitätsfaktor unter Berücksichtigung der Fehlstellen zu errechnet.

## Claims

1. Method of controlling the print quality of characters printed on printers, characterized in that values (e.g. 1 = best; 1,5; 2; ... 6 = worst) are assigned to the subjective print quality by human evaluators (jury) on the basis of their subjective impression, that the subjective print quality required for a particular printer is defined by a predetermined value DQₛ and stored therein, that, in a manner known per se, an image contrast signal value (Rᵢ = reflection value of the ith picture element
R_{B} = reflection value of the background)
is determined for a printed character by optoelectronically scanning each of its picture elements i (i = 1 to n) along the skeleton line of the character and the background and the arithmetic mean value of P̅C̅S̅ is derived from the various image contrast signal values of the character, that on the basis of the image contrast signal values, forming a standard deviation of and defining a print quality factor an objective print quality value is determined
${\text{DQ}}_{\text{o}} {\text{= a}}_{\text{o}} \text{+ a₁ lnx₂}$
(aₒ ≧ worst value)
a₁ (as a negative value) being selected such that the best value is obtained at the maximum print quality DQₒ),
and that if the objective print quality value DQₒ deviates from a predetermined subjective print quality value DQₛ, the DQₒ value is adjusted to DQₛ by modifying the variables influencing the objective print quality of the printer.

2. Method as claimed in claim 1,
characterized in that in the case of voids in the skeleton line of the characters to be evaluated, a standardized average PCS void value of
P̅C̅S̅_{void}
is calulated proportional to the missing picture elements relative to the totality of the picture elements, and that the print quality factor is taking account of the voids.

## Revendications

1. Procédé pour régler la qualité d'impression de caractères imprimés par des imprimantes, caractérisé en ce qu'un estimateur humain (jury) évalue la qualité subjective d'impression sur la base d'une impression subjective au moyen de valeurs chiffrées (par exemple 1 = la meilleure; 1,5; 2; ... 6 = la plus mauvaise), que pour une imprimante particulière, la qualité subjective d'impression requise est mémorisée dans l'imprimante en étant prédéterminée au moyen d'une certaine valeur chiffrée DQs, que pour un caractère imprimé, une valeur du signal de contraste d'image (Rᵢ = coefficient de réflexion du i-ème élément d'image,
R_{B} = coefficient de réflexion du fond)
est déterminée de façon connue en soi pour un caractère imprimé, au moyen d'une exploration opto-électronique de chacun des éléments d'images i (i= 1 à n) du caractère, le long de la ligne de contour de ce dernier, et du fond et que la moyenne arithmétique P̅C̅S̅ est déterminée à partir de toutes les valeurs du signal de contraste d'image du caractère et qu'une valeur objective de la qualité d'impression indiquée par
${\text{DQ}}_{\text{o}} {\text{= a}}_{\text{o}} \text{+ a₁ lnx₂}$
(aₒ ≧ valeur chiffrée la plus mauvaise et a₁ choisi (en tant que valeur négative) de manière à obtenir la meilleure valeur chiffrée pour la meilleure qualité d'impression pour DQₒ)
est déterminé à partir des valeurs du signal de contraste d'image moyennant la formation de l'écart-type et la détermination d'un facteur de qualité d'impression et que dans le cas d'un écart entre la valeur objective DQₒ de la qualité d'impression et la valeur subjective prédéterminée DQₛ de la qualité d'impression, un ajustement de la valeur DQₒ sur la valeur DQₛ est réalisé de telle sorte que les grandeurs influençant la qualité objective d'impression de l'imprimante sont modifiées de façon correspondante.

2. Procédé selon la revendication 1, caractérisé en ce que dans le cas de défauts dans la ligne de contour du caractère devant être déterminé, une valeur moyenne normalisée de défaut PCS correspondant à
P̅C̅S̅_{défaut}
est déterminée en tant que pourcentage des éléments d'image défectueux par rapport à tous les éléments d'image requis, et
que le facteur de qualité d'impression est calculé en tenant compte des défauts, conformément à
